# EUROPÄISCHE PATENTSCHRIFT

(11) **EP 1 215 133 B1**
(45) Veröffentlichungstag und Bekanntmachung des Hinweises auf die Patenterteilung: **21.07.2010**
(21) Anmeldenummer: 01129195.2
(22) Anmeldetag: 10.12.2001
(51) Int. Cl.: B65D 77/06

(54) **Transport- und Lagerbehälter für Flüssigkeiten**
Transport and storage container for liquids
Récipient de transport et de stockage pour liquides

(30) Priorität: 16.12.2000 DE 20021321 U
(43) Veröffentlichungstag der Anmeldung: 19.06.2002
(73) Patentinhaber: PROTECHNA S.A., 1701 Fribourg (CH)
(72) Erfinder: Schütz, Udo, 56242 Selters /Ww. (DE)
(74) Vertreter: advotec.

(56) Entgegenhaltungen:
- DE-C1- 4 206 945
- US-A- 5 024 346
- US-A- 5 253 777
- US-A- 5 316 174
- US-A- 5 680 955
- US-A- 5 718 351

## Beschreibung

Die Erfindung betrifft Transport- und Lagerbehälter für Flüssigkeiten, mit einem Innenbehälter aus Kunststoff, der einen oberen Boden mit einem Einfüllstutzen, zwei Seitenwände, eine Vorderwand mit einem im unteren Randbereich angeordneten Auslaufstutzen zum Anschluß einer Entnahmearmatur, eine Rückwand sowie einen als Ablaufboden gestalteten, unteren Boden mit einer mittigen, flachen Ablaufrinne aufweist, die mit einem leichten Gefälle von der Behälterrückwand zu einem im unteren Boden ausgebildeten, an den Auslaufstutzen in der Vorderwand des Innenbehälters angrenzenden Bodensumpf verläuft, ferner mit einem Außenmantel aus einem Metallgitter oder Blech sowie mit einem palettenartigen Untergestell, das mit einem auf Eck- und Mittelfüßen stehenden Boden zum Abstützen des Innenbehälters ausgerüstet und zur Handhabung mittels Hubstapler, Regalbediengerät o. dgl. Transportmittel eingerichtet ist.

Der Kunststoff-Innenbehälter von aus der DE 42 06 945 C1 bekannten Transport- und Lagerbehältern dieser Art für Flüssigkeiten weist im unteren Bereich der Behältervorderwand eine mittige, domartige Einwölbung zur Aufnahme des Auslaufstutzens und der Entnahmearmatur auf. Durch diese Einwölbung in der Behältervorderwand entstehen in den an die Einwölbung und die unteren Randbereiche der Behältervorderwand angrenzenden Abschnitten des unteren Bodens des Innenbehälters Flüssigkeitsnester, in denen sich beim Entleeren und beim Reinigen des Behälters Restflüssigkeit ansammelt, die beim erneuten Befüllen des Transport- und Lagerbehälters eine unzulässige Verunreinigung der frisch eingefüllten Flüssigkeit bewirken kann, so daß der Behälter insbesondere die für den Transport und die Lagerung von flüssigen Nahrungsmitteln wie Säften und Sirup gültigen Hygienevorschriften nur unzureichend erfüllt.

Der Erfindung liegt die Aufgabe zugrunde, den gattungsgemäßen Transport- und Lagerbehälter für Flüssigkeiten im Hinblick auf eine optimale Restentleerbarkeit weiterzuentwickeln.

Diese Aufgabe ist erfindungsgemäß gelöst durch einen Transport- und Lagerbehälter mit den Merkmalen des Patentanspruchs 1.

Die Unteransprüche beinhalten vorteilhafte und zweckmäßige Weiterbildungen der Erfindung.

Durch die vorderen Bodenabschnitte des unteren Bodens des Innenbehälters des erfindungsgemäßen Transport- und Lagerbehälters beidseits der Einwölbung in der Behältervorderwand zur Aufnahme des Auslaufstutzens und der Entnahmearmatur, die ein dem Gefälle des von der Rückwand zur Vorderwand des Innenbehälters leicht abfallenden Behälterbodens entgegengesetztes Gefälle besitzen, werden Ablaufflächen zum Ableiten der Restflüssigkeit aus dem vorderen Bodenraum des Innenbehälters über den Bodensumpf in den Auslaufstutzen des Innenbehälters bei der Restentleerung des Transport- und Lagerbehälters gebildet. Diese Bodenkonstruktion ermöglicht eine sehr gute Restentleerung des Transport- und Lagerbehälters.

Der erfindungsgemäße Transport- und Lagerbehälter für Flüssigkeiten ist nachstehend anhand von Zeichnungsfiguren erläutert, die folgendes darstellen:

**Fig.** 1 eine Vorderansicht des Transport- und Lagerbehälters,

**Fig.** 2 eine Seitenansicht des Behälters nach **Fig. 1****,**

**Fig.** 3 eine perspektivische Innenansicht des Innenbehälters des Flüssigkeitsbehälters gemäß den **Fig.** 1 und 2,

**Fig.**4 eine Vorderansicht eines Transport- und Lagerbehälters mit einer gegenüber dem Behälter nach den **Fig.** 1 bis 3 abgeänderten Abstützung des Innenbehälters,

**Fig.**5 eine Vorderansicht eines Transport- und Lagerbehälters mit einer weiteren Ausführungsform des Innenbehälters und

**Fig.** 6 eine Seitenansicht des Behälters nach **Fig. 5****.**

Der als Ein- und Mehrwegbehälter verwendete Transport- und Lagerbehälter **1** für Flüssigkeiten nach den **Fig.** 1 bis 3 weist als Hauptbauteile eine austauschbaren, quaderförmigen Innenbehälter **2** aus Kunststoff mit einem oberen Boden **3** mit einem mittels eines Schraubdeckels **5** verschließbaren Einfüllstutzen **4,** zwei Seitenwänden **6, 7**, einer Vorderwand **8** mit einem im unteren Wandbereich angeordneten Auslaufstutzen **9** zum Anschluß einer Entnahmearmatur **10,** vorzugsweise eines Klappen- oder Kugelhahns, einer Rückwand **11** sowie einem als Ablaufboden gestalteten, unteren Boden **12** mit einer mittigen flachen Ablaufrinne **13,** die mit einem leichten Gefälle von der Behälterrückwand **11** zu einem im unteren Boden **12** ausgebildeten, an den Auslaufstutzen **9** in der Vorderwand **8** des Innenbehälters **2** angrenzenden Bodensumpf **14** verläuft, ferner einen Außenmantel **15** aus einem Metallgitter oder Blech sowie ein palettenartiges Untergestell **16** auf, das mit einem auf Eckfüßen **17-20** und Mittelfüßen **21-24** stehenden, flachwannenartigen Boden **25** zum Abstützen des Innenbehälters **2** ausgerüstet und zur Handhabung mittels Hubstapler, Regalbediengerät o. dgl. Transportmittel eingerichtet ist.

Bei dem in **Fig.** 3 dargestellten Innenbehälter **2** weist der untere Behälterboden **12** zwei vordere Bodenabschnitte **29, 30** beidseits einer domartigen Einwölbung **26** in der Behältervorderwand **8** zur Aufnahme des Auslaufstutzens **9** und der Entnahmearmatur **10** auf, wobei die Bodenabschnitte **29, 30** zur Behältervorderwand **8** und den jeweils anschließenden Eck- und Seitenwandbereichen **27, 35; 28, 36** des Innenbehälters **2** ansteigen. Die Verbindungskanten **37** zwischen dem unteren Boden **12** des Innenbehälters **2** und den vorderen Bodenabschnitten **29, 30** verlaufen schräg zur mittigen Ablaufrinne **13** des unteren Behälterbodens 12 und auf den Auslaufstutzen 9 zu.

Die vorderen Bodenabschnitte 29, 30 beidseits der Einwölbung 26 in der Vorderwand 8 des Innenbehälters 2 sind mit Stützelementen 38 aus Kunststoff unterlegt, die auf dem Boden 25 des Untergestells 16 des Transport- und Lagerbehälters 1 aufliegen.

Bei dem in Fig. 4 gezeigten Transport- und Lagerbehälter 1 für Flüssigkeiten wird ein auf dem Boden 25 des Untergestells 16 aufliegendes Unterlegteil 39 aus Kunststoff mit zwei äußeren Stützteilen 39a, 39b zum Abstützen der vorderen Bodenabschnitte 29, 30 beidseits der Einwölbung 26 in der Vorderwand 8 des Innenbehälters 2 sowie mit einem die beiden Stützteile 39a, 39b miteinander verbindenden Mittelteil 39c verwendet, das den aus dem Boden 25 des Untergestells 16 ausgeformten vorderen Mittelfuß 21 formschlüssig abdeckt und einen Schutz gegen aus der Entnahmearmatur 10 abtropfende, insbesondere aggressive Flüssigkeiten bildet.

Der Transport- und Lagerbehälter 1 für Flüssigkeiten gemäß den 5 und 6 ist mit einem Innenbehälter 2 mit einem unteren Boden 12 ausgestattet, dessen Gefälle von der Behälterrückwand 11 zu dem in der Behältervorderwand 8 angeordneten Auslaufstutzen 9 größer als das Gefälle des Bodens 25 des Untergestells 16 ist, sowie mit einem zwischen dem Innenbehälter 2 und dem Boden 25 des Untergestells 16 angeordneten Einlegeboden 40 aus Kunststoff mit einer dem als Ablaufboden ausgebildeten, unteren Boden 12 des Innenbehälters 2 angepaßten, schrägen Oberseite 41 sowie zwei vorderen Bodenabschnitten 42, 43 mit schrägen Oberseiten 44 zum Abstützen der beiden Ablaufflächen 31, 32 für die Restflüssigkeit bildenden, vorderen Bodenabschnitte 29, 30 des unteren Bodens 12 des Innenbehälters 2.

Der untere Teil der vorderen und hinteren Eckbereiche 27, 28, 49, 50 des Innenbehälters 2. des Transport- und Lagerbehälters 1 kann mittels Eckschonern 51 geschützt und verkleidet werden (Fig. 1 und 2).

Zur Beschleunigung des Restentleervorgangs insbesondere bei zähen Flüssigkeiten wie Sirup kann der rückwärtige Teil des palettenartigen Untergestells 16 des Transport- und Lagerbehälters 1 oder der hintere Teil des aus dem Außenmantel 15 herausgenommenen Innenbehälters 2 mit einem Unterlegteil, beispielsweise einem Kantholz 52, angehoben werden. (Fig. 3)

## Patentansprüche

1. Transport- und Lagerbehälter (17-24) für Flüssigkeiten, mit einem Innenbehälter (2) aus Kunststoff, der einen oberen Boden (3) mit einem Einfüllstutzen (4) , zwei Seitenwände (6,7) , eine Vorderwand (8) mit einem im unteren Randbereich angeordneten Auslaufstutzen (9) zum Anschluß einer Entnahmearmatur (10), eine Rückwand (11) sowie einen als Ablaufboden gestalteten, unteren Boden (12) mit einer mittigen, flachen Ablaufrinne (13) aufweist, die mit einem leichten Gefälle von der Behälterrückwand (11) zu einem im unteren Boden (12) ausgebildeten, an den Auslaufstutzen (9) in der Vorderwand (8) des Innenbehälters (2) angrenzenden Bodensumpf (14) verläuft, ferner mit einem Außenmantel (15) aus einem Metallgitter oder Blech sowie mit einem palettenartigen Untergestell (16), das mit einem auf Eck- und Mittelfüßen (17-24) stehenden Boden (25) zum Abstützen des Innenbehälters (2) ausgerüstet und zur Handhabung mittels Hubstapler, Regalbediengerät oder dergleichen Transportmittel eingerichtet ist, **dadurch gekennzeichnet, daß** der untere Boden (**12**) des Innenbehälters (**2**) beidseits einer domartigen Einwölbung (**26**) in der Behältervorderwand (**8**) zur Aufnahme des Auslaufstutzens (**9**) und der Entnahmearmatur (**10**) zwei zur Behältervorderwand (**8**) und den anschließenden Eck- und Seitenwandbereichen (**27, 35; 28, 36**) ansteigende, vordere Bodenabschnitte (**29, 30**) mit Ablaufflächen (**31, 32**) zum Ableiten der Restflüssigkeit aus dem vorderen Bodenraum (**33**) des Innenbehälters (**2**) über den Bodensumpf (14) in den Auslaufstutzen (**9)** des Innenbehälters (**2**) bei der Restentleerung des Transport- und Lagerbehälters (1) aufweist, wobei die Verbindungskanten (**37**) zwischen unterem Boden (**12**) und den beiden Ablaufflächen (**31, 32**) für die Restflüssigkeit bildenden, vorderen Bodenabschnitten (**29, 30**) des Innenbehälters (**2**) schräg zur mittigen Ablaufrinne (**13**) des unteren Behälterbodens (**12**) und auf den Auslaufstutzen (**9**) zu verlaufen.

2. Transport- und Lagerbehälter nach Anspruch 1, **dadurch gekennzeichnet, daß** die vorderen Bodenabschnitte (**29, 30**) beidseits der Einwölbung (**26**) in der Vorderwand (**8**) des Innenbehälters (**2**) mit Stützelementen (**38**) aus Kunststoff unterlegt sind, die auf dem Boden (**25**) des Untergestells (**16**) aufliegen.

3. Transport- und Lagerbehälter nach Anspruch 1 oder 2 **gekennzeichnet durch** ein auf dem Boden (**25**) des Untergestells (**16**) aufliegendes Unterlegteil (**39**) aus Kunststoff mit zwei äußeren Stützteilen (**39a, 39b**) zum Abstützen der vorderen Bodenabschnitte (**29, 30**) beidseits der Einwölbung (**26**) in der Vorderwand (**8**) des Innenbehälters (**2**) sowie ein die beiden Stützteile (**39a, 39b**) miteinander verbindendes Mittelteil (39c), das den aus dem Boden (**25**) des Untergestells (**16**) ausgeformten vorderen Mittelfuß (**21**) formschlüssig abdeckt und einen Schutz gegen aus der Entnahmearmatur (**10**) abtropfende, insbesondere aggressive Flüssigkeiten bildet.

4. Transport- und Lagerbehälter für Flüssigkeiten nach einem der Ansprüche 1 bis 3, **gekennzeichnet durch** einen Innenbehälter mit einem unteren Boden (**12**), dessen Gefälle von der Behälterrückwand (**11**) zu dem in der Behältervorderwand (**8**) angeordneten Auslaufstutzen (**9**) größer als das Gefälle des Bodens (**25**) des Untergestells (**16**) ist, sowie einen zwischen dem Innenbehälter (**2**) und dem Boden (**25**) des Untergestells (**16**) angeordneten Einlegeboden (**40**) aus Kunststoff mit einer dem als Ablaufboden ausgebildeten unteren Boden (**12**) des Innenbehälters (**2**) angepaßten, schrägen Oberseite (**41**) sowie zwei vorderen Bodenabschnitten (**42, 43**) mit schrägen Oberseiten (**44**) zum Abstützen der beiden Ablaufflächen (**31, 32**) für die Restflüssigkeit bildenden vorderen Bodenabschnitte (**29, 30**) des unteren Bodens (**12**) des Innenbehälters (**2**)**.**

5. Transport- und Lagerbehälter nach einem der Ansprüche 1 bis 4, **gekennzeichnet durch** Eckschoner (**51**) zum Schutz und zur Verkleidung der Eckbereiche (**27, 28, 49, 50**) des Innenbehälters (**2**)**.**

## Claims

1. A transport and storage container (1) for liquids, comprising an inner container (2) made of plastic, which encompasses an upper base (3) comprising a filler neck (4), two side walls (6, 7), a front wall (8) comprising a removal neck (9) arranged in the lower edge area for connecting a tapping valve (10), a rear wall (11) as well as a lower base (12), which is designed as a drainage base comprising a central flat drainage trench (13), which runs at a slight incline from the container rear wall (11) to a base sump (14), which is embodied in the lower base (12) and which adjoins the removal neck (9) in the front wall (8) of the inner container (2), further comprising an outer jacket (15) made of a metal lattice or metal sheet as well as comprising a pallet-like base frame (16), which is furnished with a base (25) standing on corner and center stands (17-24) for supporting the inner container (2) and which is equipped for being handled by means of a fork lift, a shelf storage and retrieval device or similar transporting means, **characterized in that** the lower base (12) of the inner container (2) encompasses, at both sides of a dome-like recess (26) in the front wall of the container (8) for accommodating the draining neck (9) and the tapping valve (10), two rising front base sections (29, 30) towards the front wall of the container (8) and the adjacent corner and side wall areas (27, 35; 28, 36) comprising draining surfaces (31, 32) for draining the residual liquid out of the front base space (33) of the inner container (2) via the base sump (14) into the draining neck (9) of the inner container (2) in response to the residue draining of the transport and storage container (1), wherein the connecting edges (37) between lower base (12) and the two draining surfaces (31, 32) for the front base sections (29, 30) of the inner container (2) forming residual liquid run beveled to the center drain channel (13) of the lower contained base (12) and towards the draining neck (9).

2. The transport and storage container according to claim 1, **characterized in that**, on both sides of the recess (26) in the front wall (8) of the inner contained (2), the front base sections (29, 30) are underlaid with support elements (38) made of plastic, which bear on the base (25) of the base frame (16).

3. The transport and storage container according to claim 1 or 2, **characterized by** a underlay part (39), which bears on the base (25) of the base frame (16) and which is made of plastic, comprising two outer support parts (39a, 39b) for supporting the front base sections (29, 30) on both sides of the recess (26) in the front wall (8) of the inner container (2) as well as a center part (39c), which interconnects the two support parts (39a, 39b) and which covers the front center stand (21), which is molded from the base (25) of the base frame (16), in a positive manner and which forms a protection against liquids dripping from the tapping valve (10), in particular aggressive liquids.

4. The transport and storage container for liquids according to one of claims 1 to 3, **characterized by** an inner container comprising a lower base (12), the incline of which from the rear wall of the container (11) to the drainage neck (9) arranged in the front wall of the container (8) is greater than the incline of the base (25) of the base frame (16), as well as by an inlay base (40) made of plastic, which is arranged between the inner container (2) and the base (25) of the base frame (16), comprising a beveled surface (41) , which is adapted to the lower base (12) of the inner container (2), which is embodied as a drainage base, as well as two front base sections (42, 43) comprising beveled upper sides (44) for supporting the two drainage surfaces (31, 32) for the front base sections (29, 30) of the lower base (12) of the inner container (2) forming residual liquid.

5. The transport and storage container according to one of claims 1 to 4, **characterized by** corner protectors (51) for protecting and for covering the corner areas (27, 28, 49, 50) of the inner container (2).

## Revendications

1. Conteneur de transport et de stockage (1) pour des liquides, avec un conteneur intérieur (2) en matière plastique qui comporte un fond supérieur (3) avec un goulot de remplissage (4), deux parois latérales (6, 7), une paroi avant (8) avec un goulot d'évacuation (9) disposé dans la zone du bord inférieur, pour y raccorder une robinetterie de prélèvement (10), une paroi arrière (11) , ainsi qu'un fond inférieur (12) conçu en tant que fond d'écoulement, avec une rigole d'écoulement centrale (13) plate, qui s'écoule avec une légère pente de la paroi arrière du conteneur (11) vers un puisard de fond (14) réalisé dans le fond intérieur (12), adjacent au goulot d'évacuation (9) dans la paroi avant (8) du conteneur inférieur (2), par ailleurs avec une enveloppe extérieure (15) en un treillis métallique ou en une tôle, ainsi qu'avec un bâti (16) de type palette qui est muni d'un fond (25) reposant sur des pieds angulaires et centraux (17-24) pour soutenir le conteneur intérieur (2) et qui est aménagé pour une manipulation au moyen de chariots élévateurs, de gerbeurs ou de moyens de transport similaires, **caractérisé en ce que** le fond inférieur (12) du conteneur intérieur (2) comporte de part et d'autre d'une voussure en dôme (26) dans la paroi avant du conteneur (8) pour le logement du goulot d'écoulement (9) et de la robinetterie de prélèvement (10) deux parties avant du fond (29, 30) s'élevant vers la paroi avant du conteneur (8) et vers les régions angulaires et latérales (27, 35 ; 28, 36) qui s'y raccordent avec des surfaces d'écoulement (31, 32) pour évacuer le liquide restant hors de l'espace du fond avant (33) du conteneur intérieur (2) via le puisard de fond (14) dans le goulot d'écoulement (9) du conteneur intérieur (2) lors du vidage résiduel du conteneur de transport et de stockage (1), pour le liquide résiduel se formant dans les parties avant du fond (29, 30) du conteneur intérieur (2), les arêtes de liaison (37) entre le fond inférieur (12) et les deux surfaces d'écoulement (31, 32) s'étendant en inclinaison vers la rigole d'écoulement centrale (13) du fond intérieur du conteneur (12) et en direction du goulot d'écoulement (9).

2. Conteneur de transport et de stockage selon la revendication 1, **caractérisé en ce que** les parties avant du fond (29, 30), sont calées de part et d'autre de la voussure (26) dans la paroi avant (8) du conteneur intérieur (2) par des éléments de support (38) en manière plastique qui s'appuient sur le fond (25) du bâti.

3. Conteneur de transport et de stockage selon la revendication 1 ou 2, **caractérisé par** une pièce de calage (39) en matière plastique s'appuyant sur le fond (25) du bâti (16) avec deux pièces de soutien extérieures (39a, 39b) pour soutenir les parties avant du fond (29, 30) de part et d'autre de la voussure (26) dans la paroi avant (8) du conteneur intérieur (2), ainsi que par une pièce centrale (39c) reliant les deux pièces de soutien (39a, 39b), qui recouvre par complémentarité de forme le pied central (21) moulé à partir du fond (25) du bâti (16) et formant une protection contre des liquides, notamment agressifs s'égouttant hors de la robinetterie de prélèvement (10).

4. Conteneur de transport et de stockage pour des liquides selon l'une quelconque des revendications 1 à 3, **caractérisé par** un conteneur intérieur avec un fond inférieur (12) dont la pente de la paroi arrière du conteneur (11) vers le goulot d'écoulement (9) disposé dans la paroi avant du conteneur (8) est plus importante que la pente du fond (25) du bâti (16), ainsi que par un fond d'insertion (40) en matière plastique, disposé entre le conteneur inférieur (2) et le fond (25) du bâti (16) avec une face supérieure (41) inclinée, adaptée au fond intérieur (12) du conteneur inférieur (2) réalisé en tant que fond d'écoulement, ainsi que par deux parties de fond avant (42, 43) avec des faces supérieures inclinées (44) pour soutenir les deux surfaces d'écoulement (31, 32) pour les parties de fond avant (29, 30) du fond intérieur (12) du conteneur intérieur (2) dans lesquelles se forme le liquide résiduel.

5. Conteneur de transport et de stockage selon l'une quelconque des revendications 1 à 4, **caractérisé par** des protège-coins (51) pour protéger et pour habilleur les régions angulaires (27, 28, 49, 50) du conteneur intérieur (2).
